# EUROPÄISCHE PATENTANMELDUNG

(11) **EP 0 413 186 A1**
(43) Veröffentlichungstag der Anmeldung: **20.02.1991**
(21) Anmeldenummer: 90114547.4
(22) Anmeldetag: 28.07.1990
(51) Int. Cl.: B25B 11/00, B23Q 3/08

(54) **Spannvorrichtung**

(30) Priorität: 17.08.1989 DE 3927197
(71) Anmelder: DE-STA-CO Metallerzeugnisse GmbH, D-61449 Steinbach/Ts. (DE)
(72) Erfinder: Ulle, Detlev, D-6361 Reichelsheim (DE)
(74) Vertreter: Wolf, Günter, Dipl.-Ing.

(57) **Zusammenfassung**

Die Spannvorrichtung ist zum Spannen von Werkstücken auf einer ebenen Auflagefläche (25) bestimmt und besteht aus einem Gehäuse (2) mit einer in bezug auf Endanschläge (12) begrenzt verstellbaren Stellstange (3). Diese Stellstange ist mit einem Spannkopf unter Zwischenschaltung einer in Schubrichtung ansteigend geneigten Schrägfläche gekoppelt. Um eine derartige Spannvorrichtung so einfach wie möglich, aber gleichermaßen funktionssicher und einfach zusammenbaubar zu gestalten, ist diese nach der Erfindung derart ausgebildet, daß der im Querschnitt topf-, kappen- oder u-förmig ausgebildete Spannkopf (1) das aus dem Gehäuse (2) herausragende Teil (3) der Stellstange (4) mit einem der Hubhöhe entsprechenden Spiel übergreift, wobei im Spannkopf (1) und im Teil (3) die ansteigende Schrägfläche durch zueinander fluchtende Bohrungen (5, 6) gebildet ist. In den Bohrungen (5, 6) ist ein querschnittsentsprechendes und in den Bohrungen (5) des Spannkopfes (1) fixiertes Kopplungsglied (7) angeordnet. Ferner ist im Spannkopf (1) zwischen diesem und dem Teil (3) im spannflächenfernen Bereich (8) ein den Spannkopf (1) zum Teil (3) hin in Entspannungsstellung haltendes Federelement (9) angeordnet.

## Beschreibung

Die Erfindung betrifft eine Spannvorrichtung zum Spannen von Werkstücken auf einer ebenen Auflagefläche gemäß Oberbegriff des Hauptanspruches.

Eine derartige Spannvorrichtung ist nach der DE-OS 37 33 676 bekannt. Bei dieser Spannvorrichtung werden zwei in einem Gehäuse geführte, mit ihren Schrägflächen in Kontakt stehende und zueinander verschiebliche Keilstücke verstellt, so daß das untere, spannstückseitige Keilstück nach unten gedrückt und damit das festzulegende Werkstück auf seiner Auflage fixiert wird.

Diesbezüglich ähnlich gestaltete und das Prinzip zueinander verstellbarer Keilstücke ausnutzende Spannvorrichtungen sind außerdem durch folgende Druckschriften repräsentiert: DE-PS 33 18 432, US-PS 4 506 871, US-PS 4 027 867, US-PS 4 365 792, EP 0 213 400 und EP 0 271 373.

Diese bekannten Vorrichtungen erfüllen sicherlich alle einerseits den beabsichtigten Zweck der Festspannung eines Spannstückes mehr oder weniger zufriedenstellend, andererseits weisen alle diese Spannvorrichtungen einen relativ komplizierten und aufwendigen Aufbau auf und zwar insbesondere in den Fällen, bei denen die eigentlichen Spannbacken eine Kippbewegung ausführen müssen, um das Festspannen zu bewirken. Einen solchen relativ komplizierten Aufbau hat auch die Spannvorrichtung nach der eingangs erwähnten DE-OS 37 33 676, bei der die beiden Keilstücke im Bereich ihrer schiefen Ebene bzw. der Schrägfläche mit einer Nut-Feder-Führung miteinander verbunden sind, und eine Anschlagverknüpfung zwischen dem die Festspannung bewirkenden Keilstück und dem Vorrichtungsgehäuse vorhanden sein muß. Für die Rückstellung des die Spannung bewirkenden Keilstückes muß außerdem am anderen Keilstück ein Anschlagsmitnehmer vorgesehen sein.

Der Erfindung liegt demgemäß die Aufgabe zugrunde, ebenfalls unter Ausnutzung des Schiefe-Ebenen-Prinzips eine Spannvorrichtung der gattungsgemäßen Art dahingehend zu verbessern, daß sich dieses Prinzip wesentlich einfacher, mit nur wenigen und insbesondere geometrisch einfachen und damit leicht herstellbaren Elementen verwirklichen läßt.

Diese Aufgabe ist mit einer Spannvorrichtung der Eingangs genannten Art nach der Erfindung durch die im Kennzeichen des Hauptanspruches angeführten Merkmale gelöst. Vorteilhafte Weiterbildungen und praktische Ausführungsformen ergeben sich nach den Unteransprüchen.

Diese erfindungsgemäße Spannvorrichtung ist dabei nicht nur für Spannaufgaben geeignet, wie sie mit den oben genannten Spannvorrichtungen bewirkt werden können, d.h. Druckausübung senkrecht auf eine Werkstücksoberfläche, sondern der Spannkopf der erfindungsgemäßen Spannvorrichtung kann auch einfach gegen eine Seitenflanke eines Werkstückes gepreßt und dann nach unten gedrückt werden, was bspw. bei der Spannvorrichtung nach der DE-OS 37 33 76 nicht möglich ist, da hierbei das obere Keilstück ein kleines Stück gegen das Werkstück weiterbewegt werden muß, um das untere Keilstück nach unten zu drücken. Für eine Druck- bzw. Spannwirkung senkrecht auf eine Werkstücksoberfläche ist natürlich Voraussetzung, daß der Spannkopf zunächst gegen eine Widerlagefläche gelaufen sein muß.

Obgleich bei der erfindungsgemäßen Ausbildung der Spannvorrichtung vom Schiefe-Ebenen-Prinzip Gebrauch gemacht ist, kommt die Spannvorrichtung völlig ohne zueinander verschiebliche Keilstücke aus, die durch einen einfachen, in entsprechender Schräglage im Spannkopf angeordneten Zapfen ersetzt sind, der eine entsprechende Schrägbohrung am spannkopfseitigen Ende der Stellstange durchgreift. Dadurch ergeben sich für die Ausbildung der Gesamtvorrichtung nur wenige, geometrisch einfache und damit leicht herzustellende Elemente, die außerdem zu einer sehr kompakten Konstruktion der ganzen Vorrichtung führen.

In praktischer Ausführungsform ist dabei die Vorrichtung vorteilhaft derart ausgebildet, daß das Gehäuse als mit Befestigungsbohrungen versehener quaderformiger Block ausgebildet ist mit einer sich in seiner Längsachse erstreckenden Durchgangsbohrung, in der die einen mit seinen Enden Endanschläge bildenden Längsschlitz aufweisende Stellstange angeordnet ist, die im Längsschnitt von einem im Gehäuse angeordneten Querbolzen durchgriffen wird. Die Stellstange kann dabei vorteilhaft durchgehend den gleichen Durchmesser aufweisen und zwar entsprechend der sich in der Längsachse des Gehäuses erstreckenden Durchgangsbohrung. Damit ist vorteilhaft das eigentliche Spannvorrichtungsgehäuse gleichzeitig als Antriebsglied für die Stellstange nutzbar, wobei die Stellstange am spannkopffernen Ende lediglich mit einer Dichtung und das Gehäuse am spannkopffernen Ende mit mindestens einem Druckmediumsanschluß zu versehen ist.

Um auch die Rückstellung der Stellstange so einfach wie möglich zu gestalten, ist diese im hinteren Bereich mit einem zum Schlitz offenen Sackloch versehen, in dem eine sich am Querbolzen abstützende Rückstellfeder angeordnet ist. Zwecks einfacher Einbaubarkeit der Rückstellfeder ist das Sackloch zur Beaufschlagungsseite hin mit einer Verschlußschraube abgeschlossen.

Die erfindungsgemäße Spannvorrichtung wird nachfolgend anhand der zeichnerischen Darstellung eines Ausführungsbeispieles näher erläutert.

Es zeigt
Fig. 1 einen Längsschnitt durch die Spannvorrichtung in Öffnungsstellung;
Fig. 2 einen entsprechenden Schnitt durch die Spannvorrichtung in Spannstellung;
Fig. 3 eine Ansicht der Spannvorrichtung von der Spannseite her gesehen;
Fig. 4 eine Draufsicht auf die Spannvorrichtung;
Fig. 5 eine Draufsicht auf die Stellstange und
Fig. 6 eine bauliche Einzelheit am Spannkopf.

Die Spannvorrichtung, die auch als Niederzugspanner bezeichnet werden kann, besteht aus einem Gehäuse 2 mit einer in bezug auf Endanschläge 12 begrenzt verstellbaren Stellstange 3, die mit einem Spannkopf 1 unter Zwischenschaltung einer in Schubrichtung ansteigend geneigten Schrägfläche gekoppelt ist. Für diese Spannvorrichtung ist nun, und wie aus Fig. 1, 2 ersichtlich, wesentlich, daß der im Querschnitt topfartig ausgebildete Spannkopf 1 das aus dem Gehäuse 2 herausragende Teil 3 der Stellstange 4 mit einem dem Spannhub entsprechenden Spiel übergreift, wobei im Spannkopf 1 und im Teil 3 die ansteigende Schrägfläche durch zueinander fluchtende Bohrungen 5, 6 gebildet ist, in denen ein querschnittsentsprechendes und in den Bohrungen 5 des Spannkopfes 1 fixiertes Kopplungsglied 7 in Form eines einfachen, zylindrischen Zapfens angeordnet ist. Ferner sind im Spannkopf 1 zwischen diesem und dem Teil 3 der Stellstange 4 im spannflächenfernen Bereich 8 ein den Spannkopf 1 zum Teil 3 in Entspannungsstellung haltendes Federelement 9 angeordnet ist. Das Gehäuse 2 ist dabei, wie aus Fig. 1 und 3 ersichtlich, aus mit Befestigungsbohrungen 9 versehener, quaderförmiger Block 2′ ausgebildet, in dem sich eine sich in seiner Längsachse 10 erstreckende Durchgangsbohrung 11 befindet, in der die mit seinen Enden Endanschläge 12 bildenden Längsschlitz 13 aufweisende Stellstange 4 angeordnet ist, wobei der Längsschlitz 13 vom im Gehäuse 2 fixiert angeordneten Querbolzen 15 durchgriffen wird. Die Funktion dieses Querbolzens 15 und der Endanschläge 12 be darf keiner näheren Erläuterung, da sich diese ohne weiteres vorstellbar aus den Fig, 1, 2 ergibt. Die dargestellte Ausführungsform der Spannvorrichtung ist für einen Antrieb durch ein Druckmedium vorgesehen. Dafür weist die durchgehend mit gleichem Durchmesser D ausgebildete Stellstange 4 am spannkopffernen Ende 16 eine Dichtung 17 auf und am Ende des Gehäuses 2 sind mehrere Druckmediumsanschlüsse 18 vorgesehen, die es gestatten, Druckmediumsanschlußnippel an der dafür geeigneten Bohrung anzubringen, wobei die nicht benutzten Öffnungen abgedichtet mit entsprechenden Stopfen verschlossen werden. Um die Rückstellung der Stelltange 4 so einfach wie möglich zu gestalten, d.h., auf eine Rückstellung der Stellstange per von der anderen Seite beaufschlagbaren Kolben verzichten zu können, was grundsätzlich auch möglich wäre, ist die Stellstange im Interesse einer solchen einfachen Ausbildung im hinteren Bereich mit einem zum Schlitz 13 offenen Sackloch 19 versehen, in dem die sich am Querbolzen 15 abstützende Rückstellfeder 20 angeordnet ist. Damit übernimmt vorteilhaft der Querbolzen nicht nur eine Anschlagfunktion für die Stellstange, sondern bildet gleichzeitig auch das Widerlager für die Rückstellfeder, für deren einfachen Einbau das Sackloch 19 zur Beaufschlagungsseite hin mit einer Verschlußschraube 21 abgeschlossen ist, die gleichzeitig auch für die Fixierung der Dichtung 17 dient.

Das Federelement muß bezüglich seiner Federkraft nur so ausgelegt sein, daß es in der Lage ist, das Gewicht des Spannkopfes 1 unter Berücksichtigung der Reibung des Kopplungsgliedes 7 in der Bohrung 6 anzuheben vermag. An sich kann dabei das Federelement im zusammengedrückten Zustand beim Aufschieben des topfartig ausgebildeten Spannkopfes 1 ohne weiteres zwischen Stellstange 3 und Spannkopf 1 eingebracht werden, vorteilhaft kann jedoch im Anordnungsbereich 8 des Federelementes 9 der Spannkopf 1, wie in Fig. 6 dargestellt, mit einer mit Stopfen 22 verschließbaren Einsatzöffnung 23 versehen werden.

Um das Werkstück 24 auf der Auflagefläche 25 festspannen zu können, wird, ausgehend von der Darstellung gemäß Fig. 1 die Stell stange 3 in Schubrichtung einfach nach links verschoben, wobei zunächst der Spannkopf 1 seine, wie dargestellt und vom Federelement 9 bewirkte Distanzstellung zur Stellstange 3 beibehält. Sobald jedoch die Stirnfläche 1′ des Spannkopfes 1 gegen das Werkstück 24 stößt, drückt sich der Spannkopf 1 dank des darin in entsprechender Schräglage angeordneten Kopplungsgliedes 7 und unter Spannanlage gegen das Werkstück 24 nach unten und preßt dieses auf der Auflagefläche 25 fest. Sofern das Werkstück 24 eine, wie in Fig. 2 dargestellt, vorspringende Auflagefläche 24′ aufweist, steht natürlich nichts entgegen, bei entsprechender Positionierung der Spannvorrichtung, den Spannkopf 1 auch direkt von oben auf die Werkstücksfläche 24′ wirken zu lassen, wobei der Spannkopf 1 zunächst gegen die Fläche 24˝ des Werkstückes fährt und dann auf die Fläche 24′ drückt.

Um die Spannvorrichtung auch dann zur Wirkung bringen zu können, wenn das Werkstück selbst keine geeignete oder in geeigneter Position befindlichen Widerlagefläche aufweist, gegen die der Spannkopf 1 gefahren werden kann, was erst die Spann- bzw. Druckwirkung senkrecht zur Werkstücksauflagefläche bewirkt, kann auch, wie dies bspw. und strichpunktiert in Fig. 4 angedeutet ist, das Gehäuse 2 mit einem Hubbegrenzungsanschlag 26 versehen sein, der dann die Funktion, der am Werkstück fehlenden Widerlagefläche übernimmt, der zweckmäßig bezgl. der Hubbegrenzung einstellbar ist und der in geeigneter Weise bezügl. seiner Kontaktfläche zum Spannkopf 1 reibungsmindernd ausgebildet ist. Bei entsprechender Positionierung dieses Hubbegrenzungsanschlages 26 bewirkt dieser dann bei gegengelaufenem Spannkopf 1, daß sich dieser nach unten verstellt und das Werkstück (bspw. Blech) an seinen Rändern fest gegen die Auflagefläche spannt. Je nach konstruktiver Gestaltung und Größe des Spannkopfes 1 kann dieser Hubbegrenzungsanschlag ggf. auch im Inneren des Spannkopfes 1 angeordnet sein, muß dabei aber eine feste Verbindung zum Gehäuse 2 haben.

## Patentansprüche

1. Spannvorrichtung zum Spannen von Werkstücken auf einer ebenen Auflagefläche, bestehend aus einem Gehäuse (2) mit einer in bezug auf Endanschläge begrenzt verstellbaren Stellstange (4), die mit einem Spannkopf (1) unter Zwischenschaltung einer in Schub-richtung ansteigend geneigten Schrägfläche gekop-pelt ist,
**dadurch gekennzeichnet,**
daß der im Querschnitt topf-, kappen- oder u-förmig ausgebildete Spannkopf (1) das aus dem Gehäuse (2) herausragende Teil (3) der Stellstange (4) mit dem Spannhub entsprechenden Spiel übergreift, wobei im Spannkopf (1) und im Teil (3) die ansteigende Schrägfläche durch zueinander fluchtende Bohrungen (5, 6) gebildet ist, in denen ein querschnitts-entsprechendes und in den Bohrungen (5) des Spannkopfes (1) fixiertes Kopplungsglied (7), und wobei ferner im Spannkopf (1) zwischen diesem und dem Teil (3) im spannflächenfernen Bereich (8) ein den Spannkopf (1) zum Teil (3) in Endspannungsstellung haltendes Federelement (9) angeordnet ist.

2. Vorrichtung nach Anspruch 1,
**dadurch gekennzeichnet,**
daß das Gehäuse (2) als mit Befestigungsbohrungen (9) versehener, quaderförmiger Block (2′) ausgebildet ist, mit einer sich in seiner Längsachse (10) erstreckenden Durchgangsbohrung (11), in der die einen mit seinen Enden Endanschläge (12) bildenden Längsschlitz (13) aufweisenden Stellstange (4) angeordnet ist, der von einem im Gehäuse (2) angeordneten Querholm (15) durchgriffen ist.

3. Vorrichtung nach Anspruch 1 oder 2,
**dadurch gekennzeichnet,**
daß die Stellstange (4) durchgehend den gleichen Durchmesser (D) aufweist und am spannkopffernen Ende (16) mit einer Dichtung (17) und das Gehäuse (2) mit mindestens einem Druckmediumsanschluß (18) versehen ist.

4. Vorrichtung nach Anspruch 3,
**dadurch gekennzeichnet,**
daß die Stellstange (4) im hinteren Bereich mit einem zum Schlitz (13) offenen Sacklock (19) versehen und in diesem eine sich am Querbolzen (15) abstützende Rückstellfeder (20) angeordnet ist.

5. Vorrichtung nach Anspruch 4,
**dadurch gekennzeichnet,**
daß das Sackloch (19) zur Beaufschlagungsseite hin mit einer Verschlußschraube (21) abgeschlossen ist.

6. Vorrichtung nach einem der Ansprüche 1 bis 5,
**dadurch gekennzeichnet,**
daß der topf- oder kappenförmige Spannkopf (1) zylindrisch ausgebildet ist.

7. Vorrichtung nach einem der Ansprüche 1 bis 6,
**dadurch gekennzeichnet,**
daß das Kopplungsglied (7) als zylindrischer Zapfen ausgebildet ist.

8. Vorrichtung nach einem der Ansprüche 1 bis 6,
**dadurch gekennzeichnet,**
daß im Anordnungsbereich des Federelementes (9) der Spannkopf (1) mit einer mit Stopfen (22) verschließbaren Einsatzöffnung (23) versehen ist.

9. Vorrichtung nach einem der Ansprüche 1 bis 7,
**dadurch gekennzeichnet,**
daß am Gehäuse (2) ein Hubbegrenzungsanschlag (26) für den Spannkopf (1) angeordnet ist.
